# EUROPÄISCHE PATENTSCHRIFT

(11) **EP 3 079 827 B1**
(45) Veröffentlichungstag und Bekanntmachung des Hinweises auf die Patenterteilung: **31.01.2018**
(21) Anmeldenummer: 14836996.0
(22) Anmeldetag: 03.12.2014
(51) Int. Cl.: B02C 17/16, B02C 17/18, B02C 17/22

(54) **MAHLVORRICHTUNG MIT VERSCHLEISSSCHEIBE**
MILLING APPARATUS WITH WEAR DISC
DISPOSITIF DE BROYAGE AVEC PLAQUETTE D`USURE

(30) Priorität: 13.12.2013 DE 102013114001
(43) Veröffentlichungstag der Anmeldung: 19.10.2016
(73) Patentinhaber: NETZSCH-Feinmahltechnik GmbH, 95100 Selb (DE)
(72) Erfinder: ENDERLE, Udo, 95659 Arzberg (DE); MOESCHL, Holger, 95100 Selb (DE); WEILAND, Lars-Peter, 95173 Schönwald (DE); SAWERWALD, Andreas, 95615 Marktredwitz (DE)
(86) Internationale Anmeldenummer: PCT/DE2014/000614
(87) Internationale Veröffentlichungsnummer: WO 2015/085979

(56) Entgegenhaltungen:
- DE-A1-102011 051 041
- US-A- 3 243 128

## Beschreibung

Die vorliegende Erfindung betrifft eine Mahlvorrichtung mit einem Mahlraum zur Aufnahme eines zu zerkleinernden Gutes sowie mehrerer zusammen mit dem Gut beweglicher Mahlkörper.

Derartige Mahlvorrichtungen sind bereits aus dem Stand der Technik bekannt und dienen zur Grob-, Fein- und Feinstzerkleinerung oder Homogenisierung von Mahlgut. Sie bestehen aus einem in Rotation versetzten Mahlraum, in dem Mahlgut durch Mahlkörper zerkleinert wird. In der Regel ist der Mahlraum durch einen horizontal drehbar gelagerten annähernd kreiszylindrischen Mahlbehälter aufgebaut. Befüllt werden die Mühlen durch eine zentrale Öffnung in einer der Stirnwände. Der Austrag ist von der Bauform abhängig und erfolgt beispielsweise durch Schlitze in der Mahlraumwand am Mühlenende, wobei die Mahlkörper durch eine Trennvorrichtung zurückgehalten werden.

Eine Sonderform einer derartigen Mahlvorrichtung ist die Rührwerkskugelmühle. Rührwerkskugelmühlen bestehen aus einem vertikal oder horizontal angeordneten, meist annähernd zylindrischen Mahlbehälter, der zu 70 - 90 % mit Mahlkörpern gefüllt ist. Der Mahlbehälter ist bei Rührwerkskugelmühlen in der Regel stationär, nicht drehend gelagert. Ein Rührwerk mit geeigneten Rührelementen sorgt für die intensive Bewegung der Mahlkörper zusammen mit dem Mahlgut. Die Mahlkörper bestehen beispielsweise aus Stahl oder verschleißfesten keramischen Materialien. Die Mahlgutsuspension wird kontinuierlich durch den Mahlraum gepumpt. Dabei werden die suspendierten Feststoffe durch Prall- und Scherkräfte zwischen den Mahlkörpern zerkleinert beziehungsweise dispergiert. Am Austrag der Mühle erfolgt die Trennung von Mahlgut und Mahlkörpern mittels einer geeigneten Trennvorrichtung.

Die verwendeten Mahlkörper führen zu einem Verschleiß des Mahlbehälters. Bei Kugelmühlen oder Rührwerkskugelmühlen besteht die Gefahr, dass die Behälterinnenwand durch die Mahlkugeln beschädigt wird. Insbesondere bei Kugelmühlen oder Rührwerkskugelmühlen mit einem horizontal liegend ausgerichteten Mahlbehälter besteht die Gefahr, dass zusätzlich der Deckelflansch durch Mahlkörper beschädigt werden kann .Aus diesem Grund sind Verschleißschutzelemente bekannt, die vorzugsweise einfach austauschbar sind und dem Schutz der jeweiligen Komponenten der Kugelmühlen oder Rührwerkskugelmühlen dienen. Die Verschleißschutzelemente müssen regelmäßig ausgetauscht werden.

Das Dokument DE 10 2011 051 041 A1 beschreibt eine Rührwerkskugelmühle mit einem vertikal angeordneten Mahlbehälter und einem Verschleißschutz. Dieser wird mittels eines Befestigungssystems an der Behälterinnenwand befestigt. Das Befestigungssystem besteht aus einem Befestigungszapfen und einer Befestigungsausnehmung. Zum Lösen des Verschleißschutzelementes muss dieses von der Behälterinnenwand abgenommen werden.

Das Dokument US 3 243 128 A offenbart eine Mahlvorrichtung mit einem Mahlraum, wobei innerhalb des Mahlraums ein Rührwerkzeug angeordnet ist. Das Rührwerkzeug umfasst eine über einen Motor angetriebene Welle. Das Rührwerkzeug wird von einer Lagereinheit aufgenommen, welche im Bereich des Deckels angeordnet ist. Die Lagereinheit kann durch eine Scheibe vor dem Mahlgut geschützt werden, welche Scheibe über Spannmittel an dem Deckel festgesetzt ist. Zur Abdichtung des Mahlraumes sind Dichtelemente vorgesehen.

Soll das Verschleißschutzelement nach gewisser Zeit ausgetauscht werden, so müssen im Mahlraum angeordnete Befestigungen gelöst werden. Da der Mahlraum gegebenenfalls über einen Deckel verschlossen ist, muss der Deckel vor Austausch abgenommen werden, womit ein in der Praxis nicht erwünschter Zeitaufwand einhergehend ist. Auch kann bei Vorrichtung gemäß DE 10 2011 051 041 A1 nicht mit Gewissheit ausgeschlossen werden, dass im Innenraum des Mahlbehälters angeordnete Befestigungen für das Verschleißelement beschädigt werden, woraus gegebenenfalls ein unbeabsichtigtes Lösen des jeweiligen Verschleißelementes während eines Mahlprozesses resultiert.

Aufgabe der Erfindung ist daher eine Mahlvorrichtung zur Verfügung zu stellen, welche die Möglichkeit eines unkomplizierten Austausches von Verschleißscheiben mit sich bringt. Weiter soll während eines Mahlbetriebs eine Beschädigung einer für die Verschleißscheibe vorgesehen Fixierung ausgeschlossen werden können.

Die obige Aufgabe wird durch eine Mahlvorrichtung gelöst, welche die Merkmale des unabhängigen Anspruchs 1 aufweist. Weitere vorteilhafte Ausführungsformen werden durch die Unteransprüche beschrieben.

Die Erfindung betrifft eine Mahlvorrichtung, welche in bevorzugten Ausführungsformen als Kugelmühle beziehungsweise als Rührwerkskugelmühle ausgebildet sein kann.

Die Mahlvorrichtung umfasst einen geschlossenen Mahlraum beziehungsweise einen geschlossenen Mahlbehälter, der zur Aufnahme eines zu zerkleinernden Gutes sowie mehrerer zusammen mit dem Gut beweglicher Mahlkörper ausgebildet ist. Hinsichtlich seiner Formgebung kann der Mahlraum beziehungsweise der Mahlbehälter als Hohlzylinder ausgebildet sein.

Weiter ist ein im Mahlraum aufgenommenes Rührwerk vorgesehen, welches über eine Welle mit einer außerhalb des Mahlraums angeordneten Antriebseinheit beziehungsweise einem Motor drehbeweglich in Wirkverbindung gebracht ist. Das Rührwerk kann über einen oder mehrere sich von der Drehachse des Rührwerks weg erstreckende Arme verfügen, um das jeweilige Mahlgut zusammen mit den Mahlkörpern zu bewegen. Bevorzugt sind die Welle sowie das Rührwerk in Längsrichtung der Welle fluchtend zueinander orientiert.

Auch ist eine Lagereinheit vorgesehen, welche die Welle führt und im Bereich einer Öffnung des Mahlraumes beziehungsweise des Mahlbehälters angeordnet ist. Die Lagereinheit kann den Mahlraum beziehungsweise den Mahlbehälter im Bereich der Öffnung verschließen. Insbesondere kann der Mahlraum beziehungsweise der Mahlbehälter mit einem Deckel in Verbindung stehen, welcher einen Durchbruch für die Welle aufweist. Im Durchbruch kann zudem die Lagereinheit aufgenommen sein, so dass der Deckel zusammen mit der Lagereinheit und der Welle den Mahlraum beziehungsweise den Mahlbehälter verschließt. Die Öffnung kann somit durch einen Deckel des Mahlbehälters ausgebildet werden.

Vorstellbar ist auch, dass ein oder mehrere Fixiermittel, wie Schraubverbindungen oder dergleichen, vorgesehen sind, welche den Mahlbehälter beziehungsweise den Mahlraum lösbar mit dem Deckel verbinden. Der Mahlraum beziehungsweise der Mahlbehälter kann somit nach Lösen der Fixiermittel gegebenenfalls vom Deckel beziehungsweise von der Mahlvorrichtung abgenommen werden. Auch kann der Mahlbehälter über einen Boden verfügen, welcher den Mahlraum verschließt. Auch kann der Boden lösbar mit dem Mahlbehälter in Verbindung stehen.

Weiter umfasst die erfindungsgemäße Mahlvorrichtung zumindest eine Verschleißscheibe, welche die Lagereinheit wenigstens bereichsweise gegenüber dem Mahlgut bedeckt hält und welche Verschleißscheibe an einer der Lagereinheit zugeordneten Gegenfläche anliegt. Bevorzugt kann eine der Gegenfläche zugewandte Breitseitenfläche der Verschleißscheibe vollständig mit der Gegenfläche in Kontakt gebracht sein.

Da die Verschleißscheibe die Lagereinheit wenigstens bereichsweise gegenüber dem Mahlgut bedeckt hält, kann das Mahlgut mit dem über die Verschleißscheibe verdeckt gehaltenem Bereich der Lagereinheit nicht in Kontakt treten. Auch die im Mahlraum beziehungsweise im Mahlbehälter aufgenommenen Mahlkörper können somit nicht mit dem bedeckt gehaltenen Bereich in Kontakt treten. Eine Beschädigung der Lagereinheit wird zumindest für diesen Bereich vermieden.

Hinsichtlich der Ausgestaltung der Verschleißscheibe sind zahlreiche Materialien denkbar. In bevorzugten Ausführungsformen kann die Verschleißscheibe beispielsweise durch Keramik ausgebildet sein.

Die Mahlvorrichtung umfasst weiter mindestens zwei entlang des Umfangs der Verschleißscheibe und zumindest bereichsweise außerhalb des Mahlraums beziehungsweise des Mahlbehälters angeordnete Spannmittel umfasst, die die Verschleißscheibe greifen und an der Gegenfläche kraftbeaufschlagt festlegen.

Um die Verschleißscheibe an der Gegenfläche festzulegen, kann beispielsweise vorgesehen sein, dass die Verschleißscheibe zunächst mit der Gegenfläche in Anlage gebracht wird und anschließend die mindestens zwei Spannmittel an der Mahlvorrichtung fixiert werden, woraus resultierend die mindestens zwei Spannmittel die Verschleißscheibe greifen und an der Gegenfläche festlegen. Über ein Lösen der für die Spannmittel vorgesehen Fixierung kann eine Abnahme der Verschleißscheibe von der Gegenfläche beziehungsweise von der Mahlvorrichtung mit nachfolgendem Austausch einhergehen. Auch die Fixierungen für die jeweiligen Spannmittel können sinnvollerweise außerhalb des Mahlraumes beziehungsweise außerhalb des Mahlbehälters angeordnet sein.

Die vorliegende Erfindung ist dadurch gekennzeichnet, dass die Verschleißscheibe für die mindestens zwei Spannmittel wenigstens eine Nut ausbildet, in welche die mindestens zwei Spannmittel zum Greifen der Verschleißscheibe korrespondierend eintauchen. So kann in diversen Ausführungsformen der vorliegenden Erfindung die Verschleißscheibe für jedes der mindestens zwei Spannmittel jeweils eine eigene zugeordnete Nut ausbilden, in welche jeweils eigene zugeordnete Nut das jeweilige der mindestens zwei Spannmittel korrespondierend eintaucht.

In weiteren Ausführungsformen ist vorstellbar, dass die Verschleißscheibe für die mindestens zwei Spannmittel eine gemeinsame Nut ausbildet, in welche gemeinsame Nut die mindestens zwei Spannmittel zum Greifen der Verschleißscheibe korrespondierend eintauchen. Insbesondere haben sich Ausführungsformen bewährt, bei welchen die wenigstens eine Nut zumindest abschnittsweise eine geradlinige Orientierung aufweist.

So kann die Nut beispielsweise in die Verschleißscheibe eingefräst beziehungsweise mittels Materialabtrag in die Verschleißscheibe eingebracht werden.

Zudem ist vorstellbar, dass die Verschleißscheibe im Außenumfang für die mindestens zwei Spannmittel wenigstens eine, insbesondere durch Materialabtrag in die Verschleißscheibe eingebrachte, Abflachung ausbildet, welche wenigstens eine Abflachung von den mindestens zwei Spannmitteln vollständig umgriffen wird.

Hierbei kann die Verschleißscheibe für jedes der Spannmittel jeweils eine eigene zugeordnete Abflachung ausbilden, wobei das jeweilige Spannmittel die jeweils eigene zugeordnete Abflachung umgreift. In weiteren Ausführungsformen ist vorstellbar, dass die wenigstens eine in die Verschleißscheibe eingebrachte Abflachung über den Umfang der Verschleißscheibe geführt ist und von sämtlichen der mindestens zwei Spannmitteln umgriffen wird. In der Praxis haben sich insbesondere Ausführungsformen bewährt, bei welchen die wenigstens eine Abflachung zumindest abschnittsweise eine geradlinige Orientierung aufweist.

Zudem kann es sein, dass die mindestens zwei entlang des Umfangs der Verschleißscheibe angeordneten Spannmittel an der Gegenfläche anliegen und über ein oder mehrere Fixiermittel lösbar an der Gegenfläche festgesetzt sind. Sinnvollerweise kann die Gegenfläche hierzu Bohrungen aufweisen, durch welche beispielsweise Schraubverbindungen greifen und die mindestens zwei Spannmittel fixieren. Die Bohrungen können parallel zur Welle orientiert sein. Um die mindestens zwei Spannmittel sicher halten beziehungsweise fixieren zu können, können jedem Spannmittel wenigstens zwei Bohrungen beziehungsweise wenigstens zwei Fixiermittel zugeordnet sein.

Wie vorhergehend erwähnt, kann in bevorzugten Ausführungsformen vorgesehen sein, dass die Verschleißscheibe für jedes der Spannmittel jeweils eine eigene zugeordnete Nut ausbildet, in welche das jeweilige Spannmittel zum Greifen der Verschleißscheibe korrespondierend eintaucht. Beispielsweise können drei Spannmittel sowie drei Nuten vorhanden sein, wobei jeweils ein Spannmittel in jeweils eine Nut greifend eintaucht.

Weiter kann vorgesehen sein, dass die Verschleißscheibe wenigstens ein Dichtmittel ausbildet, dessen Außenumfang radial um eine Längsachse der Verschleißscheibe geführt ist. Das wenigstens eine Dichtmittel kann somit als O-Ring ausgebildet sein. Auch kann es sein, dass der Gegenfläche sowie einem Flanschabschnitt der Lagereinheit ein weiteres Dichtmittel beziehungsweise ein weiterer O-Ring zwischengeordnet ist.

Insbesondere haben sich Ausführungsformen bewährt, bei welchen sich die jeweilige Querschnittsfläche der mindestens zwei Spannmittel zum Zwecke eines formschlüssigen Ein- und/oder Umgriffs der Verschleißscheibe wenigstens bereichsweise in Richtung des Mahlraumes vergrößert. Die mindestens zwei Spannmittel können hierzu jeweils eine L-Form ausbilden. Die Spannmittel können demnach jeweils einen ersten Abschnitt ausbilden und einen zweiten Abschnitt ausbilden, welcher erste Abschnitt und welcher zweite Abschnitt senkrecht beziehungsweise lotrecht zueinander orientiert sind. Auch andere Formgebungen sind vorstellbar, bei welchen die mindestens zwei Spannmittel beispielsweise jeweils konisch ausgebildet sind. Sinnvollerweise sind die mindestens zwei Spannmittel in bevorzugten Ausführungsformen jeweils einstückig ausgebildet.

Um die Welle führen zu können, haben sich insbesondere Ausführungsformen bewährt, bei welchen die Lagereinheit zudem den Mahlraum beziehungsweise den Mahlbehälter abdichtet, um einen deckelseitigen Austritt von Mahlgut aus dem Mahlraum beziehungsweise aus dem Mahlbehälter zu verhindern. Die Lagereinheit kann somit in bevorzugten Ausführungsformen über eine Gleitringdichtung verfügen bzw. eine Gleitringdichtung aufweisen.

Da, wie bereits erwähnt, in bevorzugten Ausführungsformen sinnvollerweise ein Deckel für den Mahlraum beziehungsweise den Mahlbehälter vorhanden ist, sind in der Praxis Ausführungsformen wünschenswert, bei welchen auch der Deckel während eines Mahlprozesses vor Beschädigungen geschützt werden kann. Hierzu kann vorgesehen sein, dass die Mahlvorrichtung zusätzlich zur bereits beschriebenen ersten Verschleißscheibe, welche über die mindestens zwei Spannmittel an der Gegenfläche kraftbeaufschlagt festgelegt ist, zumindest eine zweite Verschleißscheibe umfasst. Die zumindest eine zweite Verschleißscheibe kann gegenüber der zumindest einen ersten Verschleißscheibe einen größeren Durchmesser aufweisen und auf der zumindest einen ersten Verschleißscheibe aufsitzen. Weiter kann die zumindest eine zweite Verschleißscheibe einen Deckel des Mahlraums beziehungsweise des Mahlbehälters zumindest bereichsweise und vorzugsweise vollständig gegenüber dem Mahlgut bedeckt halten.

Die mindestens eine zweite Verschleißscheibe kann somit eine Öffnung zur Aufnahme der mindestens einen ersten Verschleißscheibe besitzen. Die mindestens eine erste Verschleißscheibe kann formschlüssig in der Öffnung der mindestens einen zweiten Verschleißscheibe aufgenommen sein.

Weiter kann die mindestens eine zweite Verschleißscheibe flächig mit dem Deckel in Anlage gebracht und klemmend am Deckel gehalten sein. Beispielsweise können Schraubverbindungen vorhanden sein, um die Verschleißscheibe am Deckel zu fixieren. Insbesondere können Schraubverbindungen vorhanden sein, welche jeweils den Mahlraum beziehungsweise den Mahlbehälter und die mindestens eine zweite Verschleißscheibe am Deckel fixieren. Die mindestens eine zweite Verschleißscheibe kann dem Deckel und dem Mahlraum beziehungsweise dem Mahlbehälter zwischengeordnet sein.

In der Praxis haben sich zudem Ausführungsformen bewährt, bei welchen die zumindest eine Verschleißscheibe beziehungsweise die zumindest eine erste Verschleißscheibe eine konische Formgebung besitzt. Die Querschnittsfläche der zumindest einen Verschleißscheibe kann sich bei Annäherung an die Lagereinheit somit durchgehend vermindern. Weiterhin sind Ausführungsformen möglich, bei welchen die in Richtung des Mahlraums weisende Breitseitenfläche der Verschleißscheibe lotrecht zur Welle orientiert ist.

### Figurenbeschreibung

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Figur 1 zeigt einen Querschnitt durch eine Ausführungsform einer erfindungsgemäßen Mahlvorrichtung;
Figur 2 zeigt eine perspektivische Ansicht einer Lagereinheit sowie einer Verschleißscheibe der Ausführungsform aus Figur 1;
Figuren 3A und 3B zeigen zwei Schnittdarstellungen durch eine Verschleißscheibe, wie sie bei diversen Ausführungsformen einer erfindungsgemäßen Mahlvorrichtung vorliegen kann.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die erfindungsgemäße Vorrichtung ausgestaltet sein kann und stellen keine abschließende Begrenzung dar.

**Figur 1** zeigt einen Querschnitt durch eine Ausführungsform einer erfindungsgemäßen Mahlvorrichtung 1. Die Mahlvorrichtung 1 umfasst einen geschlossenen Mahlraum 3, der durch einen Mahlbehälter 5 definiert wird.

Der Mahlraum 3 beziehungsweise der Mahlbehälter 5 ist vorgesehen zur Aufnahme eines zu zerkleinernden Gutes sowie mehrerer zusammen mit dem Gut beweglicher Mahlkugeln (nicht dargestellt).

Zu erkennen ist weiter ein im Mahlraum 3 beziehungsweise im Mahlbehälter 5 aufgenommenes Rührwerk 7, welches um die Achse L rotierend von einer Welle 9 angetrieben wird. Da der Mahlbehälter 5 ortsfest ausgebildet ist, rotiert die Welle 9 relativ zum Mahlbehälter 5. Die Welle 9 steht hierbei mit einer in Figur 1 nicht dargestellten Antriebseinheit beziehungsweise einem in Figur 1 nicht dargestellten Motor in Verbindung.

Die Lagereinheit 11, welche über eine Gleitringdichtung 13 verfügt, führt die Antriebswelle 9, wobei die Antriebswelle 9 durch die Lagereinheit 11 beziehungsweise die Gleitringdichtung 13 hindurchtritt und in den Mahlraum 3 beziehungsweise in den Mahlbehälter 5 eintritt.

Da ebenso die Lagereinheit 11 beziehungsweise die Gleitringdichtung 13 abschnittsweise in den Mahlraum 3 eintritt, könnten Beschädigungen der Lagereinheit 11 aus einem Mahlvorgang der Vorrichtung 1 durch Kontakt der Lagereinheit 11 mit Mahlgut resultieren. Um eine Beschädigung der Lagereinheit 11 aufgrund eines Kontaktes mit Mahlgut zu vermeiden oder das Risiko einer Beschädigung der Lagereinheit 11 aufgrund eines Kontaktes mit Mahlgut zu reduzieren, ist eine Verschleißscheibe 15 vorgesehen, welche die Lagereinheit 11 bereichsweise gegenüber dem Mahlgut bedeckt hält und an einer der Lagereinheit 11 zugeordneten Gegenfläche 16 anliegt. Die Gegenfläche 16 ist Bestandteil eines Flanschabschnittes 18 der Lagereinheit 11 und mit einer Breitseitenfläche der Verschleißscheibe 15 in Kontakt gebracht.

Weiter umfasst die Mahlvorrichtung 1 drei entlang des Umfangs der Verschleißscheibe 15 angeordnete Spannmittel, von denen im Querschnitt der Figur 1 zwei Spannmittel 20 und 20' zu erkennen sind. Ein Drittes Spannmittel 20" ist in Figur 2 dargestellt. Die in Figur 1 zu erkennenden Spannmittel 20 und 20' sind außerhalb des Mahlraums 3 beziehungsweise außerhalb des Mahlbehälter 5 angeordnet, als Klauen ausgebildet, greifen die Verschleißscheibe 15 und legen diese kraftbeaufschlagt an der Gegenfläche 16 des Flanschabschnittes 18 fest. Hierbei tauchen die Spannmittel 20,20' und 20", wie sehr gut in nachfolgender Figur 2 zu erkennen, jeweils in eine Nut 22 der Verschleißscheibe 15 ein.

Die Verschleißscheibe 15 ist im Ausführungsbeispiel aus Figur 1 konusförmig ausgebildet. Somit verjüngt sich die Querschnittsfläche der Verschleißscheibe 15 in Richtung der Lagereinheit 11. Weiter ist zu erkennen, dass die Lagereinheit 11 bzw. die Gleitringdichtung 13 formschlüssig in einer Öffnung der Verschleißscheibe 15 sowie formschlüssig in einer Öffnung des Flanschabschnittes 18 aufgenommen ist.

In diversen Ausführungsformen vorliegender Erfindung umfasst die Mahlvorrichtung 1 zudem eine in Figur 1 nicht dargestellte zweite Verschleißscheibe, welche auf der Verschleißscheibe 15 aufsitzt und die erste Verschleißscheibe 15 in einer Öffnung formschlüssig aufnimmt. Via die zweite Verschleißscheibe wird der Deckel 24 des Mahlraums 3 beziehungsweise des Mahlbehälters 5 gegenüber dem Mahlgut bedeckt gehalten. Die Gefahr einer Beschädigung des Deckels 24 durch einen Kontakt mit dem Mahlgut während eines Mahlprozesses kann durch die in Figur 1 nicht dargestellte zweite Verschleißscheibe ausgeschlossen werden.

Auf seiner dem Deckel 24 zugewandten Seite besitzt der Mahlbehälter 5 einen Flansch 26, der über mehrere Bohrungen zur Aufnahme von Schraubverbindungen 28 beziehungsweise 28' verfügt. Im Querschnitt der Figur 1 sind zwei Schraubverbindungen 28 und 28' zu erkennen. Auch der Deckel 24 verfügt über Bohrungen, die zu den Bohrungen des Flansches 26 fluchtend orientiert sind und durch welche die Schraubverbindungen 28 und 28' zur Fixierung des Mahlbehälter 5 am Deckel 24 greifen. Ist eine zweite Verschleißscheibe, wie vorhergehend beschrieben, vorgesehen, so kann die zweite Verschleißscheibe ebenso Bohrungen ausbilden, durch welche die Schraubverbindungen 28 und 28' greifen. Die zweite Verschleißscheibe kann hierbei dem Deckel 24 sowie dem Flansch 26 klemmend zwischengeordnet sein. Alternativ kann die zweite Verschleißscheibe separat am Deckel 24 befestigt werden, wobei die Befestigungsmittel in einer bevorzugten Ausführungsform außerhalb des Mahlraums 3 liegen und mit dem Mahlgut nicht in Kontakt kommen.

Durch Lösen der Schraubverbindungen 28 und 28' kann der Mahlbehälter 5 vom Deckel 24 abgenommen werden. Auf einer dem Deckel 24 gegenüberliegenden Seite ist ein Boden 30 über weitere Schraubverbindungen 29 und 29' abnehmbar am Mahlbehälter 5 gehalten.

Da die Spannmittel 20, 20' und 20", welche die Verschleißscheibe 15 greifen, außerhalb des Mahlbehälters 5 angeordnet sind, unterliegen sie keinem Verschleiß.

**Figur 2** zeigt eine perspektivische Ansicht einer Lagereinheit 11 sowie einer Verschleißscheibe 15 der Ausführungsform aus Figur 1.

Wie in Figur 2 zu erkennen, besitzt die Verschleißscheibe 15 eine Nut 22, in welche die Spannmittel 20, 20' und 20" eingreifen. Über den Umfang der Verschleißscheibe 15 sind drei Nuten 22, 22' und 22" sowie drei den Nuten 22, 22' und 22' zugeordnete Abflachungen 23, 23' und 23" (vgl. Figur 3) ausgebildet. Die Nuten 22, 22' und 22" beziehungsweise die Abflachungen 23, 23' und 23" sind hierbei durch Fräsen in die Verschleißscheibe 15 derart eingebracht, dass die Nuten 22, 22' und 22" sowie die Abflachungen 23, 23' und 23" dem kreisrunden Außenumfang der Verschleißscheibe 15 nicht folgen und eine geradlinige Orientierung besitzen. Jeweils ein Spannmittel 20, 20' beziehungsweise 20" greift in jeweils eine der Nuten 22 und 22' und 22" ein und umgreift hierbei die der jeweiligen Nut 22, 22' beziehungsweise 22" zugeordnete Abflachung 23, 23' beziehungsweise 23".

In weiteren Ausführungsformen ist jedoch auch vorstellbar, dass sich die Nut 22, 22' beziehungsweise 22" vollständig entlang des Umfangs um die Verschleißscheibe 15 erstreckt und sämtliche Spannmittel 20,20' und 20" in eine gemeinsame Nut (nicht dargestellt) eingreifen. Wenigstens zwei Abflachungen 23 und 23' beziehungsweise 23" können hierbei als Bestandteil der Verschleißscheibe 15 ausgebildet sein, welche wenigstens zwei Abflachungen 23, 23' beziehungsweise 23" von den Spannmitteln 20, 20' beziehungsweise 20" umgriffen werden.

Auch ist denkbar, dass die Abflachungen 23, 23' und 23" nicht ausgebildet sind und die Verschleißscheibe 15 in einem Bereich, welcher von den Spannmitteln 20, 20' und 20"umgriffen wird, allumfänglich einen gegenüber weiteren Bereichen reduzierten Durchmesser aufweist. Ebenso kann sich die Nut 22, 22' beziehungsweise 22" hierbei als
gemeinsame Nut vollständig entlang des Umfangs um die Verschleißscheibe 15 erstrecken, wobei die Spannmittel 20 20' und 20" in die gemeinsame Nut jeweils eingreifen und die Verschleißscheibe 15 im Bereich des reduzierten Durchmessers jeweils umgreifen.

In diversen weiteren Ausführungsformen ist auch vorstellbar, dass die Nuten 22, 22' und 22", wie beispielhaft in Figur 2 dargestellt, bereichsweise entlang des Umfangs der Verschleißscheibe 15 in die Verschleißscheibe 15 eingebracht sind. Die Abflachungen 23, 23' und 23" können hierbei nicht ausgebildet sein, die Verschleißscheibe 15 jedoch - wie vorhergehend beschrieben - in einem Bereich, welcher von den Spannmitteln 20, 20' und 20"umgriffen wird, allumfänglich einen gegenüber weiteren Bereichen reduzierten Durchmesser aufweisen.

Die Dimensionierung bzw. der Durchmesser der Verschleißscheibe 15 ist in den vorliegenden Ausführungsbeispielen lediglich beispielhaft zu verstehen. Ebenso ist vorstellbar, dass die Verschleißscheibe 15 in einem Bereich, welcher zwischen den Spannmitteln 20, 20' beziehungsweise 20" und dem Mahlraum 3 angeordnet ist, einen gegenüber dem Flanschabschnitt 18 beziehungsweise der Gegenfläche 16 vergrößerten Durchmesser aufweist.

Um einen Austritt von Mahlgut aus dem Mahlraum 3 zu verhindern, besitzt die Verschleißscheibe 15 einen O-Ring 32.

Wie in Figur 2 zu erkennen, stehen die Spannmittel 20, 20' und 20" auf der Gegenfläche 16 auf und ragen radial nicht über die Gegenfläche 16 hinaus. Die Spannmittel 20, 20' und 20" sind einstückig und L-förmig ausgebildet und besitzen somit zwei Bereiche, welche lotrecht zueinander orientiert sind. Ein weiterer Vorteil der bevorzugten Ausführungsform mit Abflachungen 23, 23' beziehungsweise 23" besteht in der dadurch möglichen, formschlüssigen Drehmomentaufnahme des durch Mahlgut und Mahlkörper auf die Verschleißscheibe 15 übertragenen Momentes.

Um den Mahlraum 3 abzudichten, besitzt zudem die Lagereinheit 11 beziehungsweise die Gleitringdichtung 13 einen O-Ring 34. Auf der Verschleißscheibe 15 steht zudem eine in Figur 2 nicht dargestellte zweite Verschleißscheibe auf, welche die Verschleißscheibe 15 in einer Öffnung aufnimmt und den Deckel 24 (vgl. Figur 1) des Mahlbehälters 5 gegenüber dem Mahlgut bedeckt hält.

Der Flanschabschnitt 18 bildet parallel zueinander orientierte Bohrungen 36 und 36' aus, die Schraubverbindungen zur Fixierung der Spannmittel 20, 20' und 20" aufnehmen. Wird eine Verschleißscheibe 15 am Flanschabschnitt 18 fixiert, so wird die Verschleißscheibe 15 zunächst auf die Gegenfläche 16 aufgesetzt, anschließend werden die Spannmittel 20, 20' und 20"in die jeweilige Nut 22 geführt und mittels den in den Bohrungen 36 aufgenommenen Schraubverbindungen festgelegt, so dass hieraus resultierend die Verschleißscheibe 15 kraftbeaufschlagt an der Gegenfläche 16 festgesetzt ist.

**Figuren 3A und 3B** zeigen zwei Schnittdarstellungen durch eine Verschleißscheibe 15, wie sie bei diversen Ausführungsformen einer erfindungsgemäßen Mahlvorrichtung 1 vorliegen kann. Figur 3A zeigt hierbei einen Schnitt entlang der Linie A aus Figur 3B.

So ist in Figur 3A nochmals eine Nut 22 zu erkennen, sowie die konusförmige Geometrie der Verschleißscheibe 15. Figur 3B zeigt weiterhin die Nuten 22, 22' und 22", sowie Abflachungen 23, 23' und 23", welche gleichmäßig über den Umfang der Verschleißscheibe 15 verteilt sind sowie eine Öffnung der Verschleißscheibe 15, durch welche die Lagereinheit 11 beziehungsweise die Gleitringdichtung 13 hindurchtritt.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

1 Mahlvorrichtung
3 Mahlraum
5 Mahlbehälter
9 Welle
11 Lagereinheit
13 Gleitringdichtung
15 Verschleißscheibe
16 Gegenfläche
18 Flanschabschnitt
20 Spannmittel
22 Nut
23 Abflachung
24 Deckel
26 Aufsatz
28 Schraubverbindung
29 Schraubverbindung
30 Boden
32 O-Ring
34 O-Ring
36 Bohrung

## Patentansprüche

1. Mahlvorrichtung (1), umfassend
- einen geschlossenen Mahlraum (3) zur Aufnahme eines zu zerkleinernden Gutes sowie mehrerer zusammen mit dem Gut beweglicher Mahlkörper,
- ein im Mahlraum (3) aufgenommenes Rührwerk (7), welches Rührwerk (7) über eine Welle (9) mit einer außerhalb des Mahlraums (3) angeordneten Antriebseinheit drehbeweglich in Wirkverbindung gebracht ist,
- eine Lagereinheit (11), welche die Welle (9) führt und im Bereich einer Öffnung des Mahlraumes (3) angeordnet ist sowie
- zumindest eine Verschleißscheibe (15), welche die Lagereinheit (11) wenigstens bereichsweise gegenüber dem Mahlgut bedeckt hält und welche Verschleißscheibe (15) an einer der Lagereinheit (11) zugeordneten Gegenfläche (16) anliegt, wobei
die Mahlvorrichtung (1) mindestens zwei entlang des Umfangs der Verschleißscheibe (15) und zumindest bereichsweise außerhalb des Mahlraums (3) angeordnete Spannmittel (20, 20', 20") umfasst, die die Verschleißscheibe (15) greifen und an der Gegenfläche (16) kraftbeaufschlagt und/oder formschlüssig festlegen, **dadurch gekennzeichnet, dass** die Verschleißscheibe (15) für die mindestens zwei Spannmittel (20, 20', 20") wenigstens eine Nut (22, 22', 22") ausbildet, in welche die mindestens zwei Spannmittel (20, 20', 20") zum Greifen der Verschleißscheibe (15) korrespondierend eintauchen.

2. Mahlvorrichtung (1) nach Anspruch 1, bei welcher die mindestens zwei entlang des Umfangs der Verschleißscheibe (15) angeordneten Spannmittel (20, 20', 20") an der Gegenfläche (16) anliegen und über ein oder mehrere Fixiermittel lösbar an der Gegenfläche (16) festgesetzt sind.

3. Mahlvorrichtung (1) nach Anspruch 1, bei welcher die Verschleißscheibe (15) für jedes der mindestens zwei Spannmittel (20, 20', 20") jeweils eine eigene zugeordnete Nut (22, 22', 22") ausbildet, in welche jeweils eigene zugeordnete Nut (22, 22', 22") das jeweilige der mindestens zwei Spannmittel (20, 20', 20") korrespondierend eintaucht.

4. Mahlvorrichtung (1) nach Anspruch 1, bei welcher die Verschleißscheibe (15) für die mindestens zwei Spannmittel (20, 20', 20") eine gemeinsame Nut ausbildet, in welche gemeinsame Nut die mindestens zwei Spannmittel (20, 20', 20") zum Greifen der Verschleißscheibe (15) korrespondierend eintauchen.

5. Mahlvorrichtung nach einem oder mehreren der Ansprüche 1 bis 4, bei welcher die wenigstens eine Nut (22, 22', 22") zumindest abschnittsweise eine geradlinige Orientierung aufweist.

6. Mahlvorrichtung (1) nach einem oder mehreren der Ansprüche 1 bis 5, bei welcher die Verschleißscheibe (15) im Außenumfang für die mindestens zwei Spannmittel (20, 20', 20") wenigstens eine, insbesondere durch Materialabtrag in die Verschleißscheibe (15) eingebrachte, Abflachung (23, 23', 23") ausbildet, welche wenigstens eine Abflachung (23, 23', 23") von den mindestens zwei Spannmittel (20, 20', 20") umgriffen wird.

7. Mahlvorrichtung (1) nach Anspruch 6, bei welcher die Verschleißscheibe (15) für jedes der Spannmittel (20, 20', 20") jeweils eine eigene zugeordnete Abflachung (23, 23', 23") ausbildet, wobei das jeweilige Spannmittel (20, 20', 20") die jeweils eigene zugeordnete Abflachung (23, 23', 23") umgreift.

8. Mahlvorrichtung nach einem oder mehreren der Ansprüche 6 oder 7, bei welcher die wenigstens eine Abflachung (23, 23', 23") zumindest abschnittsweise eine geradlinige Orientierung aufweist.

9. Mahlvorrichtung (1) nach einem oder mehreren der Ansprüche 1 bis 8, bei welcher sich die jeweilige Querschnittsfläche der mindestens zwei Spannmittel (20, 20',20") zum Zwecke eines formschlüssigen Ein- und/oder Umgriffs der Verschleißscheibe (15) wenigstens bereichsweise in Richtung des Mahlraumes (3) vergrößert.

10. Mahlvorrichtung (1) nach einem oder mehreren der Ansprüche 1 bis 9, umfassend zumindest eine erste Verschleißscheibe (15), welche über die mindestens zwei Spannmittel (20, 20', 20") an der Gegenfläche (16) kraftbeaufschlagt festgelegt ist sowie zumindest eine zweite Verschleißscheibe die gegenüber der zumindest einen ersten Verschleißscheibe (15) einen größeren Durchmesser aufweist und auf der zumindest einen ersten Verschleißscheibe (15) aufsitzt.

11. Mahlvorrichtung (1) nach Anspruch 10, bei welcher die zumindest eine zweite Verschleißscheibe einen Deckel (24) des Mahlraums (3) zumindest bereichsweise gegenüber dem Mahlgut bedeckt hält.

12. Mahlvorrichtung (1) nach Anspruch 11, bei welcher die zumindest eine zweite Verschleißscheibe flächig mit dem Deckel (24) in Anlage gebracht und klemmend am Deckel (24) gehalten ist.

13. Mahlvorrichtung (1) nach einem oder mehreren der Ansprüche 1 bis 12, bei welcher die Verschleißscheibe (15) eine konusförmige Geometrie besitzt.

## Claims

1. A grinding device (1), comprising
- a closed grinding chamber (3) for accommodating stock to be ground as well as a plurality of grinding bodies which can be moved together with the stock,
- an agitator (7) accommodated in the grinding chamber (3), which agitator (7) is brought into an operative connection in a rotatable manner via a shaft (9) with a drive unit arranged outside the grinding chamber (3),
- a bearing unit (11), which guides the shaft (9) and is arranged in the region of an opening of the grinding chamber (3) and
- at least one wear disc (15), which keeps the bearing unit (11) covered at least in some regions with respect to the grinding stock and which wear disc (15) lies adjacent to a counter surface (16) assigned to the bearing unit (11), wherein
the grinding device (1) comprises at least two clamping means (20, 20', 20") arranged along the circumference of the wear disc (15) and at least in some regions outside the grinding chamber (3), which clamping means grip the wear disc (15) and fix the latter against the counter surface (16) by the application of force and/or in a form-fit manner, **characterised in that** the wear disc (15) forms at least one groove (22, 22', 22") for the at least two clamping means (20, 20', 20"), into which groove the at least two clamping means (20, 20', 20") correspondingly fit in order to grip the wear disc (15) .

2. The grinding device (1) according to claim 1, wherein the at least two clamping means (20, 20', 20") arranged along the circumference of the wear disc (15) lie adjacent to the counter surface (16) and are fixed detachably to the counter surface (16) by one or more fixing means.

3. The grinding device (1) according to claim 1, wherein the wear disc (15) forms, for each of the at least two clamping means (20, 20', 20"), an individually assigned groove (22, 22', 22") in each case, into which individually assigned groove (22, 22', 22") the respective one of the at least two clamping means (20, 20', 20") in each case correspondingly fits.

4. The grinding device (1) according to claim 1, wherein the wear disc (15) forms a common groove for the at least two clamping means (20, 20', 20"), into which common groove the at least two clamping means (20, 20', 20") correspondingly fit in order to grip the wear disc (15).

5. The grinding device according to one or more of claims 1 to 4, wherein the at least one groove (22, 22', 22") comprises at least in some regions a rectilinear orientation.

6. The grinding device (1) according to one or more of claims 1 to 5, wherein the wear disc (15), in the outer periphery, forms at least one flat portion (23, 23', 23"), introduced into the wear disc (15) in particular by material removal, for the at least two clamping means (20, 20', 20"), around which at least one flat portion (23, 23', 23") the at least two clamping means (20, 20', 20") grip.

7. The grinding device (1) according to claim 6, wherein the wear disc (15) forms, for each of the clamping means (20, 20', 20"), an individually assigned flat portion (23, 23', 23") in each case, wherein the respective clamping means (20, 20', 20") grips around the individually assigned flat portion (23, 23', 23") in each case.

8. The grinding device (1) according to one or more of claims 6 or 7, wherein the at least one flat portion (23, 23', 23") has at least in some regions a rectilinear orientation.

9. The grinding device (1) according to one or more of claims 1 to 8, wherein the respective cross-sectional area of the at least two clamping means (20, 20', 20") increases in size at least in some regions in the direction of the grinding chamber (3) for the purpose of gripping in and/or around the wear disc (15) in a form-fit manner.

10. The grinding device (1) according to one or more of claims 1 to 9, comprising at least one first wear disc (15), which is fixed against the counter surface (16) by the application of force by means of the at least two clamping means (20, 20', 20"), and at least one second wear disc (15), which has a greater diameter than the at least one first wear disc (15) and sits on the least one first wear disc (15).

11. The grinding device (1) according to claim 10, wherein the at least one second wear disc keeps a cover (24) of the grinding chamber (3) covered at least in some regions with respect to the grinding stock.

12. The grinding device (1) according to claim 11, wherein the at least one second wear disc abuts in a two-dimensional extending manner against the cover (24) and is held in a clamping manner to the cover (24).

13. The grinding device (1) according to one or more of claims 1 to 12, wherein the wear disc (15) has a conical geometry.

## Revendications

1. Dispositif de broyage (1) comprenant
- une chambre de broyage (3) fermée, destinée à recevoir un produit à fragmenter, ainsi que plusieurs corps de broyage mobiles ensemble avec le produit,
- un agitateur (7) reçu dans la chambre de broyage (3), ledit agitateur (7) étant mis en liaison active de façon rotative avec une unité d'entraînement disposée à l'extérieur de la chambre de broyage (3) par le biais d'un arbre (9),
- une unité de support (11) guidant l'arbre (9) et disposée dans la région d'une ouverture de la chambre de broyage (3), et
- au moins une rondelle d'usure (15) maintenant l'unité de support (11) au moins partiellement couverte par rapport au produit à broyer, ladite rondelle d'usure (15) reposant contre une surface antagoniste (16) attribuée à l'unité de support (11), dans lequel
- le dispositif de broyage (1) comporte au moins deux moyens de serrage (20, 20', 20") disposés le long du pourtour de la rondelle d'usure (15) et au moins partiellement à l'extérieur de la chambre de broyage (3), lesquels saisissent la rondelle d'usure (15) et fixent celle-ci sur la surface antagoniste (16) par la forme et/ou par complémentarité de forme, **caractérisé en ce que** la rondelle d'usure (15) forment au moins une rainure (22, 22', 22") pour les au moins deux moyens de serrage (20, 20', 20"), dans laquelle les au moins deux moyens de serrage (20, 20', 20") s'enfoncent de façon correspondante pour saisir la rondelle d'usure (15).

2. Dispositif de broyage (1) selon la revendication 1, dans lequel les au moins deux moyens de serrage (20, 20', 20") disposés le long du pourtour de la rondelle d'usure (15) reposent contre la surface antagoniste (16) et sont fixés de façon amovible sur la surface antagoniste (16) par un ou plusieurs moyens de fixation.

3. Dispositif de broyage (1) selon la revendication 1, dans lequel la rondelle d'usure (15) forme respectivement une rainure propre correspondante (22, 22', 22") pour chacun des au moins deux moyens de serrage (20, 20', 20"), le moyen de serrage respectif parmi les au moins deux moyens de serrage (20, 20', 20") s'enfonçant de façon correspondante dans ladite rainure propre correspondante (22, 22', 22").

4. Dispositif de broyage (1) selon la revendication 1, dans lequel la rondelle d'usure (15) forme une rainure commune pour les au moins deux moyens de serrage (20, 20', 20"), les au moins deux moyens de serrage (20, 20', 20") s'enfonçant de façon correspondante dans ladite rainure commune pour saisir la rondelle d'usure (15) .

5. Dispositif de broyage selon l'une ou plusieurs des revendications 1 à 4, dans lequel l'au moins une rainure (22, 22', 22") présente au moins par tronçons une orientation rectiligne.

6. Dispositif de broyage (1) selon l'une ou plusieurs des revendications 1 à 5, dans lequel la rondelle d'usure (15) forme au moins un aplatissement (23, 23', 23") intégré à la rondelle d'usure (15), en particulier par enlèvement de matière, dans le pourtour extrémité pour les au moins deux moyens de serrage (20, 20', 20"), ledit au moins un aplatissement (23, 23', 23") étant enserré par les au moins deux moyens de serrage (20, 20', 20") .

7. Dispositif de broyage (1) selon la revendication 6, dans lequel la rondelle d'usure (15) forme un aplatissement propre correspondant (23, 23', 23") pour chacun des moyens de serrage (20, 20', 20"), le moyen de serrage (20, 20', 20") respectif enserrant l'aplatissement propre correspondant (23, 23', 23") respectif.

8. Dispositif de broyage (1) selon l'une ou plusieurs des revendications 6 ou 7, dans lequel l'au moins un aplatissement (23, 23', 23") présente au moins par tronçons une orientation rectiligne.

9. Dispositif de broyage (1) selon l'une ou plusieurs des revendications 1 à 8, dans lequel la surface de section transversale respective des au moins deux moyens de serrage (20, 20', 20") s'agrandit au moins par endroits dans la direction de la chambre de broyage (3) pour une insertion et/ou un enserrement par complémentarité de forme de la rondelle d'usure (15) .

10. Dispositif de broyage (1) selon l'une ou plusieurs des revendications 1 à 9, comprenant au moins une première rondelle d'usure (15) fixée par la force à la surface antagoniste (16) par le biais des au moins deux moyens de serrage (20, 20', 20"), et au moins une deuxième rondelle d'usure présentant un diamètre supérieur par rapport à l'au moins une première rondelle d'usure (15) et s'appuyant sur l'au moins une première rondelle d'usure (15).

11. Dispositif de broyage (1) selon la revendication 10, dans lequel l'au moins une deuxième rondelle d'usure maintient un couvercle (24) de la chambre de broyage (3) au moins partiellement couvert par rapport au produit à broyer.

12. Dispositif de broyage (1) selon la revendication 11, dans lequel l'au moins une deuxième rondelle d'usure est mise en contact planaire avec le couvercle (24) et maintenue par serrage sur le couvercle (24).

13. Dispositif de broyage (1) selon l'une ou plusieurs des revendications 1 à 12, dans lequel la rondelle d'usure (15) présente une géométrie conique.
